# FASCICULE DE BREVET EUROPEEN

(11) **EP 2 955 590 B1**
(45) Date de publication et mention de la délivrance du brevet: **18.07.2018**
(21) Numéro de dépôt: 15168012.1
(22) Date de dépôt: 18.05.2015
(51) Int. Cl.: G04F 7/08, G04F 7/04, G04B 3/04, G04B 27/02

(54) **MÉCANISME DE CHRONOGRAPHE**
CHRONOGRAPHEN MECHANISMUS
CHRONOGRAPH MECHANISM

(30) Priorité: 13.06.2014 CH 9032014
(43) Date de publication de la demande: 16.12.2015
(73) Titulaire: Voutilainen, Kari, 2112 Môtiers (CH)
(72) Inventeur: VOUTILAINEN, Kari, 2112 Môtiers (CH); MEYSTRE, David, 1350 Orbe (CH)
(74) Mandataire: Gevers SA

(56) Documents cités:
- EP-A1- 2 367 074
- EP-A1- 2 662 736
- WO-A1-2005/038538
- CH-A1- 708 356

## Description

### Domaine technique

La présente invention se rapporte au domaine de l'horlogerie. Elle concerne, plus particulièrement, un mécanisme de chronographe pour pièce d'horlogerie de type comprenant une fonction supplémentaire telle qu'une fonction « retour en vol » ou « flyback ».

### Etat de la technique

On connaît déjà des montres chronographes comprenant une fonction supplémentaire telle qu'une fonction retour en vol (« flyback »), rattrapante, compte à rebours ou similaire. De telles fonctions sont conventionnellement commandées au moyen d'un organe de commande, tel qu'un bouton poussoir, qui est ajouté aux organes de commande conventionnels du chronographe et du mouvement de base. On peut citer, par exemple, la montre de chronographe à rattrapante divulguée dans le document CH253051, qui présente une couronne et trois boutons poussoirs afin de commander toutes les fonctions de la montre, c'est-à-dire quatre organes de commande.

Afin de réduire le nombre d'organes de commande individuels d'un chronographe, des chronographes monopoussoirs sont bien connus. Dans des tels mécanismes, des pressions successives sur un poussoir entraînent une séquence de fonctionnement mis-en-marche - arrêt - remise-à-zéro du chronographe. Néanmoins, jusqu'à maintenant, l'incorporation d'une fonction supplémentaire au chronographe nécessite toujours un organe de commande supplémentaire.

Un organe de commande unique à deux couronnes coaxiales pour actionner de multiples fonctions d'un mouvement horloger selon préambule de la revendication 1 a été proposé dans le document CH 708 356 A1. Toutefois il est là aussi nécessaire d'actionner distinctement l'une ou l'autre des couronnes afin de sélectionner les fonctions activées, ce qui revient sensiblement à activer deux organes de commande.

Le but de l'invention est par conséquent de proposer un mouvement d'horlogerie à chronographe intégrant une fonction supplémentaire, sans nécessiter un organe de commande supplémentaire.

### Divulguation de l'invention

De façon plus précise, l'invention concerne un mouvement d'horlogerie comprenant un mécanisme de chronographe présentant des fonctions de mise en marche, d'arrêt et de retour à zéro agencées pour être commandées par un organe de commande, le mécanisme de chronographe présentant en outre une fonction supplémentaire, caractérisé en ce que ladite fonction supplémentaire est susceptible d'être sélectionnée, désélectionnée, et commandée par un unique organe de commande constitué d'une seule tige susceptible d'être déplacée axialement et d'être mise en rotation par un utilisateur.

Il est ainsi proposé un mouvement d'horlogerie à chronographe nécessitant un minimum d'organes de commande à l'extérieur de la pièce, ce qui lui prête des lignes pures et un encombrement minime.

D'autres caractéristiques avantageuses de l'invention sont énoncées dans les revendications dépendantes.

### Brève description des dessins

D'autres détails de l'invention apparaîtront plus clairement à la lecture de la description qui suit, faite en référence aux dessins annexés dans lesquels :
- Fig. 1 est un diagramme de flux montrant le principe de l'invention ;
- Fig. 2a est une vue en plan côté mouvement d'un mouvement d'horlogerie selon l'invention en état de repos ;
- Fig. 2b est une vue en perspective d'une partie du mouvement de la figure 2a, côté mouvement ;
- Fig. 2c est une vue en plan côté cadran du mouvement de la figure 2a;
- Fig. 2d est une vue en perspective d'une partie du mouvement de la figure 2c, côté cadran ;
- Fig. 3a-g sont des vues en plan, côté mouvement et côté cadran, du module de commande du mouvement des figures 2a et 2c ;
- Figs. 4a-g sont des vues en plan, côté mouvement et côté cadran, du module d'embrayage sélection / débrayage pignon coulant du mouvement des figures 2a et 2c ;
- Figs.5a-g sont des vues en plan, côté mouvement et côté cadran, du module de sélection / indication de sélection du mouvement des figures 2a et 2c ;
- Figs.6a-g sont des vues en plan, côté mouvement et côté cadran, du module des marteaux du mouvement des figures 2a et 2c ;
- Figs.7a-g sont des vues en plan, côté mouvement et côté cadran, du module d'autres fonctions de chronographe des figures 2a et 2c ;
- Figs. 8a-c sont des vues en perspective et en plan d'une variante du système d'embrayage sélection ; et
- Fig. 9 est une vue en perspective d'une variante des marteaux des minutes et secondes.

### Mode de réalisation de l'invention

Le principe de l'invention sera décrit par la suite en référence à un chronographe monopoussoir, dans lequel la fonction supplémentaire est une fonction de retour en vol, c'est-à-dire un « flyback », où les aiguilles du compteur du chronographe se remettent à zéro lorsque le chronographe est en marche. Néanmoins, le même principe s'applique également à un chronographe à rattrapante, « split », ou n'importe quel autre genre de fonctionnalité supplémentaire. De plus, il s'applique également à un chronographe à deux ou plusieurs poussoirs, la fonction supplémentaire étant commandée par un poussoir qui possède également une autre fonctionnalité telle que la mise en marche / arrêt, ou la remise à zéro. Les modifications du mécanisme décrit ci-dessous pour ces fonctionnalités sont à la portée de l'homme du métier.

La figure 1 illustre schématiquement le principe de fonctionnement du mécanisme chronographe selon l'invention, sous forme d'un diagramme de flux.

En position de repos 100, le chronographe n'est pas embrayé et reste au repos, les aiguilles restant immobiles, dirigées en direction de 12:00h. Une pression sur le monopoussoir enclenche le départ du chronographe, qui se met en mode de marche 102 de la manière conventionnelle. Dans ce mode 102, une pression supplémentaire sur le monopoussoir enclenche l'arrêt 104 du chronographe, et encore une pression sur le monopoussoir remet les aiguilles à zéro, ramenant ainsi le chronographe en position de repos 100. Cette séquence de fonctions reprend la fonctionnalité d'un chronographe monopoussoir conventionnel.

Selon l'invention, lorsque le chronographe se trouve en mode de marche 102, si l'utilisateur sélectionne le mode flyback 106, chaque pression supplémentaire sur le monopoussoir effectue un retour en vol des aiguilles.

Si l'utilisateur désélectionne le mode flyback, le mécanisme se remet en mode de marche conventionnel 102, et la pression suivante sur le monopoussoir effectue l'arrêt du chronographe de manière conventionnelle.

Les figures 2a à 7g illustrent un mode de réalisation particulier, qui permet d'effectuer le fonctionnement illustré dans la figure 1.

La figure 2a illustre le mécanisme complet vu du côté mouvement, et la figure 2b illustre en perspective une partie du mécanisme visible sur la figure 2a. Les figures 2c et 2d illustrent, de manière analogue, le mécanisme complet vu du côté cadran. Au vu de la complexité des figures 2a-d, plusieurs pièces n'y ont pas été référencées, et ces pièces découleront plus clairement par la suite.

Une identification des composants ainsi que leur fonctionnement découlent de la description qui suit, en référence aux figures 3a-7g. Cette description décompose le mécanisme selon l'invention selon cinq modules fonctionnels, et sept états de fonctionnement. Il est à noter que les modules fonctionnels ne sont pas complètement indépendants les uns des autres, et que certains des composants sont impliqués dans plusieurs modules fonctionnels, comme cela apparaitra plus clairement par la suite. Ces modules fonctionnels sont :
1. Commande ;
2. Embrayage sélection / débrayage pignon coulant ;
3. Sélection / indication de sélection ;
4. Marteaux ; et
5. Autres fonctions du chronographe.

Les phases de fonctionnement sont :
a. Repos ;
b. Départ ;
c. Flyback ON
d. Retour à zéro en mode flyback ;
e. Flyback OFF ;
f. Arrêt ; et
g. Retour à zéro.

De plus, il faut remarquer que certains composants, tels que certains ressorts, n'ont pas été représentés sur chaque figure.

### 1. Module Commande

Les fonctions de ce module sont basées sur le fonctionnement de la commande d'un chronographe traditionnel, avec l'exception de la commande des heures qui diffère légèrement. Cependant son fonctionnement est similaire à celui illustré dans le livre « Les Montres Compliquées » de François Lecoultre, page 411. Une différence de la commande de ce mécanisme est qu'elle doit être débrayée lors de la sélection du mode flyback.

Ce module, ainsi que son fonctionnement, seront décrits par la suite en référence aux figures 3a-g.

### Pièces impliquées :

1) Mouvement
   1a) Ouverture de transmission de sélection
   1b) Goupilles de guidage de planche de sélection
2) Tige de remontoir
3) Roue à colonnes des minutes et secondes
4) Sautoir de roue à colonnes des minutes et secondes
5) Roue à colonnes des heures
6) Sautoir de roue à colonnes des heures
7) Bascule de commande des minutes et secondes
   7a) Goupille de bascule de commande des minutes et secondes
   7b) Butée de bascule de commande des minutes et secondes
8) Crochet de commande des minutes et secondes
9) Ressort de commande des minutes et secondes
10) Planche de sélection
   10a) Goupille de transmission de sélection
   10b) Goupille de débrayage du crochet de commande
   10c) Ouverture de guidage de la planche de sélection
   10d) Ouverture du doigt de râteau
11) Bascule de commande des heures
   11a) première goupille de bascule de commande des heures
   11b) seconde goupille de bascule de commande des heures
   11c) Butée de bascule de commande des heures
12) Bec de commande des heures
   12a) Ressort du bec de commande des heures
13) Ressort de commande des heures
14) Marteau des heures
   14a) Goupille de marteau des heures

Ce module est visible dans la figure 3a dans sa position de repos, et comprend une roue à colonnes des minutes et secondes 3, pivotée sur un élément de bâti du mouvement 1, agencée pour être pivotée au moyen d'un crochet de commande des minutes et secondes 8, et qui est positionnée au moyen d'un sautoir 4 de manière conventionnelle. Le crochet de commande des minutes et secondes 8 est pivoté sur une bascule de commande des minutes et secondes 7, qui est agencée pour être pivotée par une pression axiale sur une tige de remontoir 2, qui fait office d'organe de commande, de manière conventionnelle, qui agit sur une goupille de bascule de commande des minutes et secondes 7a, qui est solidaire en translation avec la tige de remontoir 2. En position de repos, la bascule de commande des minutes et secondes 7 est en appui contre une butée de bascule de commande des minutes et secondes 7b.

Également visible côté mouvement sur la figure 3, une planche de sélection 10 est guidée au moyen de deux goupilles de guidage de la planche de sélection 1b qui se trouvent dans des fentes oblongues 10c pratiquées dans la planche de sélection 10, afin que cette dernière puisse évoluer entre deux positions verticales haute et basse (en référence à l'orientation des figures). La planche de sélection 10 comprend également une goupille de débrayage du crochet de commande, agencée pour éloigner le crochet de commande des minutes et secondes 8 de la denture de la roue à colonnes des minutes et des secondes 3 lorsque la planche de sélection 10 se trouve dans sa position haute.

Une goupille de transmission de sélection 10a solidaire de la planche de sélection 10 pénètre à travers une ouverture de transmission de sélection 1a pratiquée dans un élément de bâti du mouvement 1, afin de transmettre la sélection vers le côté cadran.

Sur le côté cadran du mouvement 1 se trouve une roue à colonnes des heures 5, qui commande un marteau des heures 14, est agencée pour être pivotée au moyen d'un bec 12 de commande des heures et qui est positionnée par un sautoir 6 de manière conventionnelle. Le bec 12 de commande des heures se trouve à l'extrémité d'une bascule de commande des heures 11 qui pivote sur la goupille de transmission de sélection 10a et qui interagit avec une tige de remontoir au moyen d'une première goupille de bascule de commande des heures 11a et une seconde goupille de bascule de commande des heures 11b. La bascule de commande des heures 11 est en outre soumise à l'action d'un ressort de commande des heures 13, et en position de repos reste en appui contre une butée de bascule de commande des heures 11, solidaire avec un élément de bâti. Alternativement, la bascule de commande des heures pourrait pivoter sur une planche de sélection supplémentaire prévue côté cadran, ou sur un autre élément approprié.

### 1.1 Repos (Figure 3a)

Dans l'état de repos, sur le côté mouvement, tous les composants restent immobiles. La roue à colonnes des minutes et secondes 3 reste en position grâce à son sautoir 4. La bascule de commande 7 reste en appui contre sa butée 7b grâce à l'action de son ressort 9 sur le crochet de commande 8 qui a son axe de pivotement sur ladite bascule.

Sur le côté cadran, la roue à colonnes des heures 5 reste en position grâce à son sautoir 6. La bascule de commande 11 reste en appui contre sa butée 11c grâce à l'action de son ressort 13.

### 1.2 Départ (Figure 3b)

La figure 3b illustre la disposition des composants lors de la mise en marche du mécanisme chronographe.

Sur le côté mouvement, lorsque l'utilisateur appuie dessus, la tige de remontoir 2, par l'intermédiaire d'une collerette et de la goupille de bascule de commande des minutes et secondes 7a, actionne la bascule de commande 7 qui pivote sur son axe, entraînant avec elle le crochet de commande des minutes et secondes 8 qui viendra faire tourner la roue à colonnes des minutes et des secondes 3 d'une dent de la denture de loup se trouvant sur tout son pourtour, puis ladite roue à colonnes des minutes et des secondes 3 sera à nouveau positionnée par son sautoir 4. Enfin, la bascule de commande des minutes et secondes 7 et son crochet 8 seront remis en position de repos grâce au ressort 9.

Sur le côté cadran, lorsque l'utilisateur appuie sur la tige de remontoir 2, par l'intermédiaire d'une collerette et de la première goupille de bascule de commande des heures 11a, la bascule de commande des heures 11 pivote sur son axe. Le bec de commande des heures 12 viendra cette fois pousser une dent de loup de la roue à colonnes des heures 5. Ledit bec 12 ne peut pivoter que dans un seul sens et est remis en position par son propre ressort du bec de commande des heures 12a, ceci afin de permettre un écliquetage lors du retour en position de repos sous l'action du ressort de commande des heures 13 et du maintien de la roue à colonne des heures 5 par son sautoir 6.

### 1.3 Flyback ON (Figure 3c)

Dans le mode de réalisation illustré, le mode Flyback ON est démarré en tournant la tige de remontoir 2 lorsque le mécanisme de chronographe est en marche.

Sur le côté mouvement, lors du passage en mode flyback, la planche de sélection 10, par l'intermédiaire de la goupille de débrayage du crochet de commande 10b qui lui est solidaire, viendra débrayer le crochet de commande 8 afin qu'il n'entraîne plus la roue à colonnes des minutes et des heures 3, tout du long que ce mode est activé, que l'on appuie sur la tige 2 ou non. Cette planche porte une goupille de transmission de sélection 10a traversant complétement le mouvement par une ouverture 1a, ceci ayant pour but de transmettre l'information jusqu'au côté cadran.

De plus, la translation de ladite planche est dirigée par des goupilles de guidage 1b, solidaires d'un élément de bâti du mouvement 1, coulissant dans des ouvertures de guidage de la planche de sélection 10c pratiquées dans la planche de sélection 10.

Sur le côté cadran, la bascule de commande des heures 11 devant être en relation avec la goupille de transmission de sélection 10a, soit en pivotant directement dessus, soit par l'intermédiaire d'un module additionnel comme du côté mouvement, lors du passage en mode flyback, ladite bascule 11 subira une translation afin de la sortir du rayon d'action de la roue à colonnes des heures 5 et de la mettre en position pour qu'elle puisse prochainement actionner le marteau des heures 14 par l'intermédiaire de sa goupille 14a.

Dans le même temps, la première goupille de bascule de commande des heures 11a quitte sa position devant la tige de remontoir 2 et c'est la deuxième goupille de bascule de commande des heures (11b) qui occupe alors la place dans le rayon d'action de ladite tige.

### 1.4 Retour à zéro en mode flyback (Figure 3d)

Sur le côté mouvement, lorsque l'utilisateur pousse la tige de remontoir 2, la tige 2 va déplacer la bascule de commande 7, mais le crochet 8 étant débrayé par la goupille de débrayage du crochet de commande 10b, il subira une translation du fait de son appui sur ladite goupille 10b mais ne viendra pas actionner la roue à colonnes des minutes et des secondes 3. La bascule de commande 7 est alors mise au repos contre sa butée 7b par son ressort 9.

Sur le côté cadran, la bascule de commande 11 sera poussée par la tige de remontoir 2 par l'intermédiaire de la deuxième goupille de bascule de commande des heures 11b. Le bec de commande des heures 12 pourra alors actionner le marteau des heures 14 par l'intermédiaire de la goupille du marteau des heures 14a et la bascule de commande 11 reviendra au repos sous l'effet du ressort de commande des heures13.

### 1.5 Flyback OFF (fig. 3e)

Le mode flyback est débrayé en tournant la tige de remontoir 2 dans le sens opposée à celui qui l'a embrayé.

Il s'agit de l'opération exactement inverse à la fonction de flyback ON. Les éléments se retrouvent alors dans la même position que juste après le départ, comme illustré dans la figure 3b.

### 1.6 Arrêt (figure 3f)

En appuyant sur la tige de remontoir 2 lorsque le mécanisme chronographe est en marche, c'est-à-dire une fois le mode flyback désactivé, le chronographe est mis en mode d'arrêt. Au niveau de la commande, les relations entre les différents éléments mécaniques sont identiques à la fonction de départ du chronographe (voir figure 3b).

### 1.7 Retour à zéro (figure 3g)

En appuyant encore une fois sur la tige de remontoir 2, le mécanisme chronographe est remis à zéro.

Pour le retour à zéro, au niveau de la commande, les relations entre les différents éléments mécaniques sont identiques à la fonction de départ du chronographe (voir figure 3b).

### 2. Module embrayage sélection / débrayage pignon coulant

L'embrayage de la sélection permet à l'utilisateur, lorsqu'il démarre son chronographe, de choisir entre une fonction de flyback, permettant de remettre à zéro toutes les aiguilles sans avoir à arrêter le chronographe, ou de rester en mode normal d'un chronographe monopoussoir, c'est-à-dire de faire les fonctions « marche, arrêt, retour à zéro », et ce, toujours dans le même ordre.

Le mécanisme de remontoir, quant à lui, est relativement habituel, et comprend un pignon coulant 22 qui possède un carré intérieur qui coulisse sur un carré usiné sur la tige de remontoir 2, ce qui a pour cause qu'il peut être constamment en rotation, solidairement à la tige de remontoir, et ce notamment lors de la sélection du mode flyback. Ce débrayage est nécessaire pour éviter que lors de la sélection du mode flyback, l'on ne remonte pas le ressort de la montre, au point tel qu'on arriverait à son armage maximum, ce qui empêcherait toute rotation de la tige de remontoir 2 et donc toute sélection.

Ce module, ainsi que son fonctionnement, seront décrits par la suite en référence aux figures 4a-g.

### Pièces impliquées :

1) Mouvement
   1a) Ouverture de transmission de sélection
   1b) Goupilles de guidage de la planche de sélection
2) Tige de remontoir
3) Roue à colonnes des minutes et secondes
4) Sautoir de roue à colonnes des minutes et secondes
5) Roue à colonnes des heures
6) Sautoir de roue à colonnes des heures
15) Pignon de sélection
16) Râteau de sélection
   16a) Doigt de râteau de sélection
17) Ponts de râteau de sélection
18) Bec de levier de sélection
19) Levier de sélection
   19a) Ressort d'embrayage de râteau de sélection
   19b) Ressort de débrayage de râteau de sélection
   19c) Butée de levier de sélection
20) Ressort de levier de sélection
21) Pignon de remontoir
22) Pignon coulant
23) Bascule
24) Ressort de bascule
25) Levier de débrayage du pignon coulant

### 2.1 Repos (figure 4a)

Sur le côté mouvement, comme pour le module de commande, les éléments sont immobiles, à l'exception d'un pignon de sélection 15, qui est positionné radialement et axialement par rapport au mouvement 1, et dont la rotation est solidaire de celle de la tige de remontoir 2, ceci grâce aux carrés prévus sur la tige 2 et à l'intérieur dudit pignon 15. Un râteau de sélection 16 est positionné au moyen de deux ponts de râteau de sélection 7 de manière à ce que l'axe dudit râteau 16 soit substantiellement parallèle à l'axe de la tige 2, tout en lui permettant d'effectuer une grande translation axiale pour la fonction d'embrayage.

Au repos, le râteau de sélection 16 est maintenu dans une première position extrême hors de la denture du pignon de sélection 15 grâce à un ressort de débrayage 19b. Ce ressort fait partie d'un ensemble solidaire composé d'un levier de sélection 19 et d'un bec de levier de sélection 18. Ledit bec 18 vient en appui sur l'une des colonnes de la roue à colonnes des minutes et des secondes 3, sous l'action de son ressort 20.

Sur le côté cadran, le mécanisme de remontoir du mouvement 1 garde un fonctionnement traditionnel. Au repos, un ressort de bascule 24 exerce une pression sur la bascule 23 qui permet de maintenir le pignon coulant 22 contre un pignon de remontoir 21. Un levier de débrayage du pignon coulant 25 se trouve dans un vide de la roue à colonnes des heures 5 afin de ne pas entraver le fonctionnement du mécanisme de remontoir ni la fonction de mise à l'heure du mouvement 1.

### 2.2 Départ (figure 4b)

Sur le côté mouvement, lors du départ, la roue à colonnes des minutes et secondes 3 aura effectué un saut correspondant à une dent. Alors le bec de levier de sélection 18 tombe dans un vide de la roue à colonnes des minutes et secondes 3 en pivotant sur son axe sous l'effet de son ressort 20. Le levier de sélection 19 lui étant solidaire, il viendra prendre appui sur sa butée 19c et son ressort d'embrayage 19a appliquera une tension sur l'axe du râteau de sélection 16, ce qui entraînera une translation dudit râteau 16 jusqu'à une seconde position extrême. Il sera alors en prise avec le pignon de sélection 15 qui, lui, ne se déplace pas axialement.

Sur le côté cadran, la roue à colonnes des heures 5 aura aussi fait un saut d'une dent. Alors, le levier de débrayage du pignon coulant 25 sera repoussé par une colonne de ladite roue. Le pivotement de ce levier 25 sur son axe aura pour cause de faire tourner la bascule 23 sur son pivotement, entraînant avec elle le pignon coulant 22 pour le sortir du champ d'action de la denture Breguet la reliant au pignon de remontoir 21. Cependant, le levier de débrayage du pignon coulant 25 ne doit pas déplacer la bascule 23 trop loin afin que le pignon coulant 22 ne vienne pas engrainer avec un éventuel renvoi de minuterie utilisé pour la mise à l'heure du mouvement 1.

### 2.3 Flyback ON (figure 4c)

Sur le côté mouvement, la tige de remontoir 2 est tournée pour pouvoir faire la sélection du fonctionnement flyback. Avec elle est entraîné le pignon de sélection 15, qui lui-même engraine alors avec le râteau de sélection 16 qui effectuera une rotation limitée. Ledit râteau 16 restera dans cette position jusqu'à la désélection du mode flyback.

Sur le côté cadran, le pignon coulant 22 étant débrayé, il se contentera de tourner dans le vide avec la tige de remontoir 2.

### 2.4 Retour à zéro en mode flyback (figure 4d)

Lors du retour à zéro en mode flyback, la position des éléments de ce module reste la même que dans le mode « flyback ON ».

### 2.5 Flyback OFF (figure 4e)

Sur le côté mouvement, lorsque le mode flyback est désélectionné, à nouveau, la tige de remontoir 2 est tournée, mais dans le sens contraire que précédemment pour pouvoir faire la désélection. Avec elle, elle entraîne à nouveau le pignon de sélection 15, qui lui-même engraine alors toujours avec le râteau de sélection 16. Les éléments se retrouvent alors dans la même position que juste après le départ.

Sur le côté cadran, rien ne bouge, et les éléments restent dans la même position que lors du départ. Seul le pignon coulant 22 se contente de tourner dans le vide.

### 2.6 Arrêt (figure 4f)

Sur le côté mouvement, la roue à colonnes 3 tourne encore d'une dent. Alors une des colonnes de cette dernière vient à nouveau soulever le bec 18, et par son intermédiaire, faire pivoter le levier de sélection 19. Le ressort de débrayage 19b qui lui est solidaire va alors repousser l'axe du râteau de sélection 16 dans sa position extrême originale et donc le sortir de l'engrenage du pignon de sélection 15.

Sur le côté cadran, la position des éléments du débrayage du pignon coulant 22 reste inchangée malgré la rotation de la roue à colonne des heures 5.

### 2.7 Retour à zéro (figure 4g)

Côté mouvement : Bien que la roue à colonnes des minutes et secondes 3 tourne à nouveau d'une dent, rien ne change au niveau du mécanisme de débrayage, car le bec de levier de sélection 18 reste toujours en contact avec une colonne de ladite roue à colonne des heures 5.

Sur le côté cadran, la roue à colonne des heures 5, en pivotant de la valeur d'une dent, permet au levier de débrayage 25 de tomber dans un vide. Alors la bascule 23 est à nouveau libre d'aller au bout de sa course et de plaquer le pignon coulant 22 contre le pignon de remontoir 21.

### 3. Module : sélection / indication de sélection

Le mécanisme de sélection permet de faire le passage entre le mode de chronographe normal et sa fonction complémentaire, en l'occurrence le mode flyback. Lorsque l'utilisateur aura mis en marche son chronographe, il pourra alors, par l'intermédiaire de la couronne de sa montre, sélectionner le mode flyback en faisant tourner la couronne d'un quart de tour, par exemple.

Ce mécanisme permet alors de débrayer les fonctions de commande pour ne pas toucher à la bonne marche du chronographe et permettre l'activation des marteaux pour un retour en vol. Il permet aussi d'afficher une indication sur le cadran afin que l'utilisateur sache en tout temps en quel mode il est. De plus il est prévu que, pour des raisons esthétiques, l'aiguille de cette indication soit alignée avec les autres aiguilles lorsque le chronographe est arrêté puis remis à zéro, mais cette fonctionnalité n'est pas obligatoire. En plus, il faut remarquer que l'indication de sélection en soi n'est également pas obligatoire.

Ce module, ainsi que son fonctionnement, seront décrits en référence aux figures 5a-g.

Pièces impliquées :
1) Mouvement
2) Tige de remontoir
5) Roue à colonnes des heures
6) Sautoir de roue à colonnes des heures
7) Bascule de commande des minutes et secondes
   7a) Goupille de bascule de commande des minutes et secondes
10) Planche de sélection
   10a) Transmission de sélection
   10d) Ouverture du doigt de râteau
16) Râteau de sélection
   16a) Doigt de râteau de sélection
26) Levier de flyback
   26a) Appui de levier de flyback
   26b) Bec de levier de flyback
   26c) Butée de levier de flyback
27) Ressort de levier de flyback
28) Sautoir de planche de sélection
29) Marteaux des minutes et des secondes
   29a) Goupille de marteaux des minutes et des secondes
30) Râteau d'indication de flyback
   30a) Goupille de râteau d'indication de flyback
   30b) Butée de râteau d'indication de flyback
31) Pignon d'indication de flyback
32) Ressort de rappel de pignon d'indication de flyback
33) Aiguille d'indication de flyback
34) Bascule d'indication de sélection
35) Ressort de bascule d'indication de sélection

### 3.1 Repos (figure 5a)

Sur le côté mouvement, au repos, la planche de sélection 10 est maintenue dans sa position inférieure grâce à son sautoir 28. De par son ouverture 10d, la planche de sélection 10 maintient également le doigt de râteau de sélection 16a en position pour que le râteau de sélection 16 soit prêt pour l'embrayage. Sur la planche de sélection 10 se trouve également un point de pivotement d'un levier de flyback 26. Ce dernier est en appui sur sa butée 26c, qui elle aussi, se trouve solidaire du module 10, sous l'action de son ressort 27, lui aussi solidaire de la planche de sélection 10. Un appui du levier de flyback 26a, qui se trouve à une extrémité du levier de flyback 26, ne se trouve alors pas en face de la bascule de commande 7, n'entravant alors pas la fonction de commande.

Sur le côté cadran, lorsque le mécanisme est au repos, l'aiguille d'indication 33 se trouve en position neutre. C'est-à-dire qu'elle est alignée avec les autres aiguilles du chronographe qui se trouvent à zéro. Cette aiguille d'indication 33 est solidaire du pignon d'indication de flyback 31, qui lui-même est sous tension, due à son ressort de rappel 32. La rotation du pignon d'indication de flyback 31 est limitée par le râteau d'indication 30. En effet, ce dernier, engrainant avec le pignon d'indication de flyback 31, vient en appui sur l'une des colonnes de la roue à colonnes des heures 5, ce qui bloque toutes rotations. La bascule d'indication 34, quant à elle, vient buter contre la transmission de sélection 10a de la planche de sélection 10 sous l'action de son propre ressort 35.

### 3.2 Départ (figure 5b)

Sur le côté mouvement, lorsque l'utilisateur démarre son chronographe, la position de la planche de sélection 10 ne change pas. Le seul changement s'opère au niveau du doigt de râteau de sélection 16a qui peut librement coulisser à l'intérieur de l'ouverture 10d dudit doigt.

Sur le côté cadran, dû à la commande, la roue à colonnes des heures 5 aura tourné d'une dent, permettant ainsi au râteau d'indication 30 de tomber dans un vide, sous l'action du ressort de rappel 32 du pignon d'indication 31, et viendra en appui sur la butée de râteau d'indication de flyback 30b. L'aiguille d'indication de flyback 33 se trouvera alors de l'indication signifiant que le mode flyback n'est pas enclenché. Le reste des éléments de l'indication restent immobiles.

### 3.3 Flyback ON (figure 5c)

Sur le côté mouvement, grâce à la fonction d'embrayage, l'utilisateur va tourner la couronne de sa montre pour enclencher le mode flyback, ce qui a pour conséquence de faire pivoter le râteau de sélection 16 qui, par l'intermédiaire de son doigt 16a en appui dans l'ouverture du doigt de râteau 10d, va imprimer un mouvement de translation à la planche de sélection 10 qui sera alors déplacée dans sa position supérieure (en référence à l'orientation des figures) et maintenue par son sautoir 28. Le déplacement de la planche de sélection 10 permet alors le débrayage de la fonction de la commande comme vu précédemment, mais entraînera aussi avec lui les éléments qui lui sont solidaires comme le levier de flyback 26, sa butée 26c et son ressort 27. Alors la butée de levier de flyback 26a se trouvera en face de la bascule de commande 7.

Sur le côté cadran, avec le déplacement de la planche de sélection 10 et de sa transmission de sélection 10a, la bascule d'indication de sélection 34 se voit pivoter autour de son axe, et par l'intermédiaire de la goupille 30a solidaire du râteau 30, fera pivoter ce dernier. Il entraînera alors dans sa course le pignon d'indication 31, afin de faire pointer l'aiguille d'indication de flyback 33 sur l'indication signifiant la mise en marche du mode flyback.

### 3.4 Retour à zéro en mode flyback (figure 5d)

Sur le côté mouvement, en appuyant sur la tige 2, cette dernière activera la bascule de commande 7 comme déjà expliqué. Cette dernière viendra alors pousser le levier de flyback 26 sur l'appui de levier de flyback 26a. En pivotant sur son axe, alors le levier 26 pourra, par l'intermédiaire de son bec 26b, appuyer sur la goupille de marteaux des minutes et des secondes 29a solidaire des marteaux des minutes et des secondes 29, permettant ainsi le retour à zéro en vol. Le levier 26 reviendra alors dans sa position de repos grâce à son ressort 27.

Sur le côté cadran, au niveau de l'indication, rien ne bouge.

### 3.5 Flyback OFF (figure 5e)

Sur le côté mouvement, il s'agit de l'opération exactement inverse à celle de l'activation du mode. La planche de sélection 10 revient dans sa position inférieure (en référence à l'orientation des figures), à nouveau sous l'effet du doigt du râteau de sélection 16 en appui dans l'ouverture 10d. Il entraîne encore une fois avec lui tous les éléments qui lui sont solidaires, et vient se faire maintenir en position par son sautoir 28, libérant tous les éléments qu'il débrayait. L'appui du levier de flyback 26a ne se trouve alors plus en face de la bascule de commande 7.

Sur le côté cadran, la planche de sélection 10 étant revenue dans sa position initiale, la bascule d'indication 34 en fait de même sous l'action de son ressort 35. Le râteau d'indication 30, quant à lui, sous l'effet du ressort de rappel 32 et du pignon d'indication 31, revient en appui sur sa butée 30b. L'aiguille d'indication de flyback 33 pointe alors à nouveau l'indication signifiant la désactivation du mode flyback.

### 3.6 Arrêt (figure 5f)

Sur le côté mouvement, lorsque l'utilisateur arrête son chronographe, rien ne se passe au niveau de la sélection, à l'exception du doigt de râteau de sélection 16a qui coulisse à l'intérieur de l'ouverture du doigt de râteau 10d.

Sur le côté cadran, l'indication ne change pas. Bien que la roue à colonnes des heures 5 tourne d'un cran, le râteau d'indication 30 n'est toujours pas soulevé par l'une des colonnes. Il reste donc en appui sur la butée de râteau d'indication de flyback 30b.

### 3.7 Retour à zéro (figure 5g)

Sur le côté mouvement, rien ne se passe du côté de la sélection. Les marteaux des minutes et des secondes 29 sont activés par un autre mécanisme indépendant.

Sur le côté cadran, la roue à colonnes des heures 5 est à nouveau activée par sa commande. Dans sa course, l'une de ses colonnes va venir soulever le bec du râteau d'indication 30, qui engrainera alors le pignon d'indication 31, remettant ainsi l'aiguille d'indication de flyback 33 dans une position neutre. Le reste des éléments de la sélection ne bouge pas.

### 4. Module : Marteaux

Dans un chronographe mono-poussoir, les marteaux ne peuvent en général que faire les mêmes fonctions dans le même ordre, c'est-à-dire « départ, arrêt, retour à zéro ». L'utilité de la fonction suivante et de pouvoir malgré tout activer lesdits marteaux alors qu'ils sont normalement soulevés par la roue à colonnes pour le départ du chronographe et que, dans un chronographe normal, il n'est pas possible de les rabattre à ce moment. De plus, tout cela doit être activé par la même commande.

Ce module, ainsi que son fonctionnement, seront décrits par la suite en référence aux figures 6a-g.

### Pièces impliquées :

1) Mouvement
2) Tige de remontoir
3) Roue à colonnes des minutes et secondes
4) Sautoir de roue à colonnes des minutes et secondes
5) Roue à colonnes des heures
6) Sautoir de roue à colonnes des heures
7) Bascule de commande des minutes et secondes
   7a) Goupille de bascule de commande des minutes et secondes
10) Planche de sélection
   10a) Transmission de sélection
11) Bascule de commande des heures
12) Bec de commande des heures
14) Marteau des heures
26) Levier de flyback
28) Sautoir de planche de sélection
29) Marteaux des minutes et des secondes
   29a) Goupille de marteaux des minutes et des secondes
   29b) Bec de marteau des minutes
   29c) Bec de marteau des secondes
   29d) Butée des marteaux des minutes et des secondes
36) Mobile de compteur des minutes
   36a) Coeur de mobile de compteur des minutes
37) Mobile de compteur des secondes
   37a) Coeur de mobile de compteur des secondes
38) Palpeur de marteaux des minutes et des secondes
   38a) Goupille de palpeur de marteaux des minutes et des secondes
39) Ressort de rappel des marteaux des minutes et des secondes
40) Ressort de palpeur de marteaux des minutes et des secondes
41) Mobile de compteur des heures
   41a) Coeur de mobile de compteur des heures
42) Palpeur de marteau des heures
   42a) Goupille de palpeur de marteau des heures
43) Ressort de rappel du marteau des heures
44) Ressort de palpeur de marteau des heures

### 4.1 Repos (figure 6a)

Sur le côté mouvement, lorsque le mécanisme est au repos, un palpeur de marteaux des minutes et des secondes 38 se trouve dans un vide de la roue à colonnes des minutes et secondes 3. Sur ce palpeur se trouve une goupille de palpeur de marteaux des minutes et des secondes 38a qui permet d'une part au ressort de palpeur de marteaux des minutes et des secondes 40 d'exercer une pression pour assurer l'appui dudit palpeur de marteaux des minutes et des secondes 38, d'autre part, de faire la liaison avec les marteaux des minutes et des secondes 29. Ces derniers sont agencés en pivotement sur le même axe que le palpeur de marteaux des minutes et des secondes 38 et portent le ressort de rappel des marteaux des minutes et des secondes 39 qui vient s'appuyer sur la goupille du palpeur de marteaux des minutes et des secondes 38a qui sera alors serrée entre les marteaux des minutes et des secondes 29 et le ressort de palpeur de marteaux des minutes et des secondes 40. Ceci permet alors de faire que lorsque le palpeur de marteaux des minutes et des secondes 38 pivotera, alors les marteaux des minutes et des secondes 29 suivront le mouvement. Ces derniers, au repos, sont en appui contre leur butée 29d. Leur fonction du point de vue du chronographe est usuelle. À leur extrémité se trouvent des becs, l'un 29b pour les minutes, l'autre 29c pour les secondes. Le premier est en appui contre le coeur 36a du mobile des minutes 36, le deuxième est en appui contre le coeur 37a du mobile des secondes 37. La forme des coeurs 36a, 37a est conçue de manière à ce que, au repos, ces derniers se retrouvent toujours dans leur position initiale à la manière d'un chronographe habituel. Comme visible sur la figure 2b, les marteaux des minutes et secondes 29 sont construits en superposition l'un par rapport à l'autre, et sont agencés pour être actionnés simultanément.

Sur le côté cadran, l'architecture du mécanisme pour le marteau des heures 14 est similaire à celle du côté mouvement pour les marteaux des minutes et des secondes 29. Au repos, le palpeur de marteau des heures 42 se trouve dans un vide de la roue à colonnes des heures 5. Ce palpeur de marteau des heures 42 possède lui aussi une goupille de palpeur de marteau des heures 42a sur laquelle appuie un ressort de palpeur de marteau des heures 44 pour assurer l'appui du palpeur de marteau des heures 42. Le marteau des heures 14 pivote lui aussi sur le même axe que le palpeur de marteau des heures 42, et porte aussi un ressort de rappel du marteau des heures 43. Ce dernier appuie sur la goupille de palpeur de marteau des heures 42a et la comprime contre le marteau des heures 14, permettant un mouvement solidaire des deux parties. Comme précédemment, la fonction utilisée du chronographe est usuelle. Au bout du marteau se trouve un bec appuyant contre le coeur de mobile de compteur des heures 41a du mobile compteur des heures 41, l'indexant toujours dans la même position lors du repos.

### 4.2 Départ (figure 6b)

Sur le côté mouvement, au moment du départ, la roue à colonne des minutes et secondes 3 tourne d'un cran, alors une de ses colonnes soulève le palpeur de marteaux des minutes et des secondes 38. Par l'intermédiaire de la goupille de palpeur de marteaux des minutes et des secondes 38a et du ressort de rappel des marteaux des minutes et des secondes 39, ledit palpeur 38 entraîne dans son mouvement les marteaux des minutes et secondes 29 et les éloigne des coeurs 37a, 36a du mobile de compteur des secondes 37 et du mobile de compteur des minutes 36, les laissant pivoter librement.

Sur le côté cadran, le principe de fonctionnement est similaire à celui du côté mouvement.

La roue à colonne des heures 5 pivote d'une dent. L'une de ses colonnes soulève le palpeur de marteau des heures 42. Par l'intermédiaire de la goupille de palpeur de marteau des heures 42a et du ressort de rappel du marteau des heures 43, le palpeur entraîne le marteau des heures 14 dans son mouvement, l'éloignant du coeur 41a du mobile de compteur des heures 41, lui permettant de tourner sur son axe.

### 4.3 Flyback ON (figure 6c)

Sur le côté mouvement, il ne se passe rien au niveau des marteaux des minutes et secondes 29 et de leur palpeur 38. La seule chose que l'on peut remarquer est le rapprochement du levier de flyback 26 de la goupille de marteaux des minutes et des secondes 29a, dû au mécanisme de sélection.

Sur le côté cadran, le marteau des heures 14 et son palpeur 42 restent immobiles, seul le bec de commande des heures 12 se rapproche de la goupille de palpeur de marteau des heures 42a lors de la sélection.

### 4.4 Retour à zéro en mode flyback (figure 6d)

Sur le côté mouvement, pour effectuer la remise à zéro en mode flyback, le levier de flyback 26, qui se trouve maintenant en face de la bascule de commande des minutes et secondes 7, se fait pousser par ladite bascule 7 comme vu précédemment. Elle vient à son tour appuyer sur la goupille de marteaux des minutes et des secondes (29a). Les marteaux des minutes et secondes 29 vont alors venir frapper les coeurs respectifs 36a, 37a du mobile de compteur des minutes 36 et du mobile de compteur des secondes 37 afin de les remettre dans leur position initiale tant que l'utilisateur maintient la tige de remontoir 2 enfoncée. Cependant, le palpeur de marteaux des minutes et des secondes 38 étant toujours en appui sur la roue à colonnes des minutes et secondes 3, il ne pivote pas. Ceci a pour conséquence de mettre sous tension le ressort de rappel des marteaux des marteaux des minutes et des secondes 39 grâce à la goupille de palpeur de marteaux des minutes et des secondes 38a dudit palpeur 38. Une fois que l'utilisateur relâche la tige, sous l'action du ressort de rappel des marteaux des minutes et des secondes 39, les marteaux des minutes et secondes 29 s'éloignent à nouveau des coeurs 36a, 37a des mobiles de compteur des minutes 36 et des secondes 37, permettant une fois encore leur rotation.

Sur le côté cadran, le fonctionnement est toujours similaire à celui du côté mouvement. Le bec de commande des heures 12 vient pousser la goupille de marteau des heures 14a. Ce dernier vient alors frapper le coeur 41a du mobile de compteur des heures 41 pour venir positionner ce dernier dans sa position initiale, une fois encore tant que l'utilisateur garde la pression sur la tige de remontoir 2. Là encore, le palpeur de marteau des heures 42 reste en appui sur la roue à colonnes des heures 5 et, par l'intermédiaire de sa goupille 42a, met en tension le ressort de rappel du marteau des heures 43. Une fois que l'utilisateur relâche la tige de remontoir 2, sous l'action du ressort de rappel du marteau des heures 43, le marteau des heures 14 s'éloigne du coeur 41a du mobile de compteur des heures 41, laissant pivoter ce dernier.

### 4.5 Flyback OFF (figure 6e)

Sur le côté mouvement, les marteaux des minutes et secondes 29 et le palpeur de marteaux des minutes et des secondes 38 restent immobiles. Le levier de flyback 26 s'éloigne de la goupille des marteaux des minutes et secondes 29a grâce au mécanisme de sélection.

Sur le côté cadran, le marteau des heures 14 et son palpeur 42 restent en place. Seul le bec de commandes des heures 12 s'éloigne de la goupille de marteau des heures 14a.

### 4.6 Arrêt (figure 6f)

Sur le côté mouvement, la roue à colonnes des minutes et secondes 3 tourne encore d'un pas. Le palpeur de marteaux des minutes et des secondes 38 reste toujours sur l'un des colonnes de ladite roue à colonnes 3, et donc il ne se passe rien au niveau des marteaux des minutes et secondes 29.

Sur le côté cadran, bien que la roue à colonnes des heures 5 tourne d'un cran, le palpeur de marteau des heures 42 reste en appui sur une des colonnes de ladite roue à colonnes 5, et donc le marteau des heures 14 ne tombe pas.

### 4.7 Retour à zéro (figure 6g)

Sur le côté mouvement, alors que la roue à colonnes des minutes et secondes 3 tourne encore une fois d'un pas, le palpeur de marteaux des minutes et des secondes 38, sous l'effet du ressort de palpeur de marteaux des minutes et des secondes 40, tombe dans l'un des vides de la roue à colonnes des minutes et secondes 3. La goupille du palpeur de marteaux des minutes et des secondes 38a appuyant contre les marteaux des minutes et secondes 29, ceux-ci sont entraînés dans la chute. Ils viennent alors frapper les coeurs 36a, 37a respectifs des mobiles de compteur des minutes 36 et de compteur des secondes 37. Du fait de leur forme spécifique, les coeurs viennent alors se mettre en position de repos, permettant l'indication du zéro sur le cadran.

Sur le côté cadran, la roue à colonnes des heures 5 pivote d'un pas. Le palpeur de marteau des heures 42 tombe alors lui aussi dans un vide de ladite roue sous l'action de son ressort 44. La goupille de palpeur de marteau des heures 42a appuie alors sur le marteau des heures 14, permettant sa chute sur le coeur 41a du mobile de compteur des heures 41. La géométrie dudit coeur 41a permet alors audit mobile 41 son retour en position initiale, et donc l'affichage du zéro sur le cadran.

### 5. Module : autres fonctions du chrono

Par « autres fonction », il est entendu qu'il s'agit des autres fonctions traditionnelles d'un chronographe, et en l'occurrence, d'un chronographe flyback.

Il est à noter que pour ce mécanisme de chronographe particulier, il est nécessaire que lors du flyback, les marteaux doivent débrayer le système d'embrayage des mobiles de compteurs afin d'éviter toute casse lors de la rotation desdits mobiles.

La structure et le fonctionnement de ce module seront décrits en référence aux figures 7a-g.

### Pièces impliquées :

1) Mouvement
3) Roue à colonnes des minutes et secondes
4) Sautoir de roue à colonnes des minutes et secondes
5) Roue à colonnes des heures
6) Sautoir de roue à colonnes des heures
29) Marteaux des minutes et des secondes
   29d) Butée des marteaux des minutes et des secondes
37) Mobile de compteur des secondes
38) Palpeur de marteaux des minutes et des secondes
40) Ressort de palpeur de marteaux des minutes et des secondes
41) Mobile de compteur des heures
45) Roue entraîneuse de chronographe
46) Roue d'embrayage
47) Bascule d'embrayage
   47a) Goupille de bascule d'embrayage
   47b) Butée de bascule d'embrayage
48) Ressort de bascule d'embrayage
49) Frein de mobile de compteur des secondes
50) Ressort de frein de mobile de compteur des secondes
51) Frein de mobile de compteur des heures
52) Ressort de frein de mobile de compteur des heures

### 5.1 Repos (figure 7a)

Sur le côté mouvement, et en sus des composants déjà décrits en référence aux autres modules, le mécanisme comporte un système d'embrayage composé d'une roue entraineuse de chronographe 45, entraînée en permanence par le mouvement de base. La roue entraineuse de chronographe 45 engrène en permanence avec une roue d'embrayage 46, qui est montée libre en rotation sur une bascule d'embrayage 47, elle-même étant pivotée autour du même axe de rotation que la roue entraineuse de chronographe 45. L'extrémité libre de la bascule d'embrayage 47 comprend un bec qui interagit avec les colonnes de la roue à colonnes des minutes et secondes 3 de manière conventionnelle. Dans la position de repos, la bascule d'embrayage 47 est soulevée à l'encontre d'un ressort de bascule d'embrayage 50, qui tend à maintenir la roue d'embrayage en position embrayée, par une colonne de la roue à colonnes des minutes et secondes 3, de telle sorte que la roue d'embrayage 46 n'engrène pas avec le mobile de compteur des secondes 37. Les marteaux des minutes et secondes sont maintenus en contact avec les coeurs des minutes et secondes 36a, 37a, comme décrit précédemment, et un frein de mobile de compteur des secondes 49 est maintenu éloigné de la denture du mobile de compteur des secondes 37 par une colonne de la roue à colonnes des minutes et secondes 3.

Sur le côté cadran, un frein de mobile de compteur des heures 51 est maintenu éloigné de la denture du mobile compteur des heures 41 au moyen d'une colonne de la roue à colonnes des heures 5, à l'encontre d'un ressort de frein de mobile de compteur des heures 52, qui tend à faire pivoter ledit frein 51 autour de son axe de rotation de telle sorte que le frein entre en contact avec la denture du mobile compteur des heures 41.

### 5.2 Départ (figure 7b)

Sur le côté mouvement, lors du départ du chronographe, la roue à colonnes des minutes et secondes 3 avance d'une dent de loup, et l'extrémité libre de la bascule d'embrayage 47 tombe dans un interstice entre deux colonnes de la roue à colonnes des minutes et secondes 3. Ce dernier fait pivoter la bascule d'embrayage 47 de telle sorte que la roue d'embrayage 46 engrène avec le mobile de compteur des secondes 37, la bascule d'embrayage 47 entrant en contact avec une butée de bascule d'embrayage 47b, solidaire du mouvement. En même temps les marteaux des minutes et secondes 29 sont également soulevés par la roue à colonnes des minutes et secondes 3. Le frein de mobile de compteur des secondes 49 reste inactif. Le comptage du temps est ainsi embrayé.

Sur le côté cadran, la roue à colonnes des heures 5 avance d'un pas de sa denture de loup, mais le frein de mobile de compteur des heures 51 reste dans la même position que précédemment, car il demeure supporté par une colonne de ladite roue à colonnes 5.

### 5.3 Flyback ON (figure 7c)

Le module « autres fonctions du chrono » n'est pas influencé par la sélection du mode « Flyback ON », et par conséquent la disposition des composants demeure inchangée par rapport à celle du mode « départ ».

### 5.4 Retour à zéro Flyback (figure 7d)

Sur le côté mouvement, lors d'une pression sur la tige de remontoir 2, les marteaux des minutes et secondes 29 entrent en contact avec les coeurs 36a, 37a, comme décrit précédemment, afin de remettre les indications à zéro. Ce faisant, la butée des marteaux des minutes et des secondes 29d pousse contre la goupille de la bascule d'embrayage 47a, afin de débrayer le mobile de compteur des secondes 37. L'indication des minutes et secondes est donc débrayée et remise à zéro.

Sur le côté cadran, la position des composants demeure inchangée.

### 5.5 Flyback OFF (figure 7e)

Comme c'est le cas pour le mode « flyback ON », le module «autres fonctions du chrono » n'est pas influencé par la sélection du mode « Flyback OFF », et par conséquent la disposition des composants est la même que pour le mode « départ ».

### 5.6 Arrêt (figure 7f)

Sur le côté cadran, en poussant encore une fois sur la tige de remontoir, l'utilisateur fait tourner la roue à colonnes des minutes et secondes 3 d'un pas de sa denture de loup, ce qui actionne le frein de mobile de compteur des secondes 49 au moyen d'une colonne. Ledit frein 49 appuie donc contre la denture du mobile compteur des secondes 37, l'arrêtant de manière connue. En même temps, une colonne de la roue à colonnes des minutes et secondes 3 soulève la bascule d'embrayage 47, débrayant ainsi le mobile compteur des secondes 37 de la roue d'embrayage 46.

Sur le côté cadran, la roue à colonnes des heures 5 est également tournée d'un pas de sa denture de loup, et le frein de mobile de compteur des heures 51 est actionné au moyen d'une colonne de ladite roue à colonnes 5 de manière connu.

### 5.7 Retour à zéro (figure 7g)

Lorsque l'utilisateur appuie encore une fois sur la tige de remontoir 2, les deux roues à colonnes 3 et 5 soulèvent respectivement les deux freins 49, 51 de manière connue, et les marteaux de remise à zéro 29, 14 sont actionnés comme décrit précédemment.

### Variations

### 6. Variante du système d'embrayage sélection

La figure 8a illustre une variante du système d'embrayage sélection en position débrayée, et la figure 8b illustre la même variante en position embrayée.

Dans cette variante, la tige de remontoir 2 et le pignon de sélection 15 sont identiques à ceux du mécanisme décrit auparavant (voir section 2 ci-dessus). La différence principale par rapport au mécanisme décrit ci-dessus est que le râteau de sélection ne se déplace pas au complet lors de la mise en marche du chronographe, mais seulement sa partie dentée 16'. Cette dernière est ajustée librement sur un carré sur son axe 16'a, et peut donc glisser sur cet axe 16'a pour engrener avec le pignon de sélection (voir figure 8b). Un doigt 16'b se situe fixé de manière solidaire audit axe 16'a, qui interagit avec une goupille 10'a, qui est solidaire à la planche de sélection 10' et s'étend dans son plan (la planche de sélection 10' est coupée dans les vues des figures 8a et 8b). Comme mieux visible sur la figure 8c, cette goupille 10'a est chassée dans une ouverture 10'e de la planche de sélection 10', et permet la translation de la planche de sélection 10'. Dans cette variante, l'axe 16'a reste toujours immobile axialement.

### 7. Variante des marteaux des minutes et secondes

La figure 9 illustre une variante des marteaux des minutes et secondes 29', qui diffère des marteaux des minutes et secondes 29 décrits précédemment en ce que les marteaux ont été fusionnés avec leur ressort de rappel respectif, qui permet un gain de place considérable dans le mouvement. Il va sans dire que le même principe s'applique également au marteau des heures 14.

Bien que l'invention ait été décrite en référence à un mode de réalisation particulier, il est bien évident que des variations sont possibles, sans sortir du cadre défini par les revendications.

## Revendications

1. Mouvement d'horlogerie (1) comprenant un mécanisme de chronographe présentant des fonctions de mise en marche, d'arrêt et de retour à zéro agencées pour être commandées par un organe de commande (2), le mécanisme de chronographe présentant en outre une fonction supplémentaire, **caractérisé en ce que** ladite fonction supplémentaire est susceptible d'être sélectionnée, désélectionnée, et commandée par un unique organe de commande (2) constitué d'une seule tige (2) susceptible d'être déplacée axialement et d'être mise en rotation par un utilisateur.

2. Mouvement (1) selon la revendication précédente, dans lequel ladite fonction supplémentaire est susceptible d'être sélectionnée et désélectionnée au moyen d'une rotation dudit organe de commande (2).

3. Mouvement (1) selon la revendication 1 ou 2, dans lequel la seule tige (2) est une tige de remontoir (2) agencée pour être en liaison cinématique avec un ressort moteur pour le remontage de ce dernier lorsque le mécanisme de chronographe n'est pas en marche, et pour être débrayée dudit ressort moteur lorsque le mécanisme de chronographe est en marche.

4. Mouvement (1) selon l'une des revendications précédentes, dans lequel ladite fonction supplémentaire est susceptible d'être sélectionnée exclusivement lorsque le mécanisme de chronographe est en marche.

5. Mouvement (1) selon la revendication précédente, comprenant une planche de sélection (10) qui présente une première position, dans laquelle les fonctions de mise en marche, d'arrêt et de remise à zéro du chronographe sont embrayées et la fonction supplémentaire est débrayée, et une deuxième position dans laquelle les fonctions de mise en marche, d'arrêt et de remise à zéro du chronographe sont débrayées et la fonction supplémentaire est embrayée, ladite planche de sélection étant agencée afin d'évoluer de sa première position à sa deuxième position suite à une rotation de l'organe de commande (2) dans un premier sens lorsque le mécanisme de chronographe est en marche, et d"évoluer de sa deuxième position à sa première position suite à une rotation de l'organe de commande (2) dans un second sens opposé audit premier sens lorsque le mécanisme de chronographe est en marche.

6. Mouvement (1) selon la revendication précédente, comprenant un levier (26) pour l'actionnement de la fonction supplémentaire, qui est agencé pour coopérer avec l'organe de commande (2) lorsque la planche de sélection (10) se trouve dans sa seconde position.

7. Mouvement (1) selon la revendication précédente, dans lequel ledit levier (26) pour l'actionnement de la fonction supplémentaire est pivoté sur la planche de sélection (10), une extrémité (26a) dudit levier (26) étant conformée pour coopérer sélectivement avec un élément (7a) solidaire en translation avec l'organe de commande (2).

8. Mouvement (1) selon l'une des revendications 5 à 7, dans lequel la planche de sélection (10) est agencée pour être commandée par un râteau de sélection (16) agencé pour se déplacer en rotation et en translation selon un axe substantiellement parallèle à l'axe de l'organe de commande (2), le râteau de sélection (16) présentant une première position axiale extrême dans laquelle le râteau de sélection n'engrène pas avec un pignon de sélection (15) solidaire en rotation avec l'organe de commande (2) et une seconde position extrême dans laquelle le râteau de sélection (17) engrène avec ledit pignon de sélection, un pivotement du râteau de sélection (17) étant agencé pour faire évoluer ladite planche de sélection (10) entre ses première et deuxième positions, et dans lequel ledit râteau de sélection (17) est agencé pour évoluer de sa première position axiale extrême à sa seconde position extrême lorsque ledit mécanisme de chronographe est mis en marche.

9. Mouvement (1) selon l'une des revendications précédentes, dans lequel l'état de sélection de ladite fonction supplémentaire est indiqué au moyen d'un organe d'indication (33), tel qu'une aiguille ou un disque.

10. Mouvement (1) selon les revendications 6 et 9, dans lequel la position dudit organe d'indication (33) est commandée au moins partiellement par la position de ladite planche de sélection (10).

11. Mouvement (1) selon la revendication 10, dans lequel la position dudit organe d'indication (33) est commandée en outre au moyen d'une roue à colonnes (3, 5), de préférence une roue à colonnes des heures (5).

12. Mouvement (1) selon l'une des revendications précédentes, dans lequel ladite fonction supplémentaire est une fonction de retour-en-vol.

13. Mouvement (1) selon l'une des revendications 1 à 12, comprenant une roue à colonnes des minutes et secondes (3) située sur un premier côté du mouvement, de préférence sur le côté mouvement, et une roue à colonnes des heures située sur un second côté du mouvement, de préférence sur le côté cadran, lesdits roues à colonnes (3, 5) étant adaptées pour être pivotées par pas au moyen de l'organe de commande (2).

14. Pièce d'horlogerie comprenant un mouvement (1) selon l'une des revendications 1 à 13.

## Patentansprüche

1. Uhrwerk (1), umfassend einen Chronographen-Mechanismus mit Einschalt-, Stopp- und Zurückstellungsfunktionen, die durch eine Steuerung (2) gesteuert werden, wobei der Chronographen-Mechanismus ferner eine zusätzliche Funktion aufweist, **dadurch gekennzeichnet, dass** die zusätzliche Funktion gewählt, deaktiviert und gesteuert werden kann durch eine einzige Steuerung (2), die aus einer einzigen Stange (2) besteht, die von einem Benutzer axial verschoben und rotiert werden kann.

2. Uhrwerk (1) nach dem vorstehenden Anspruch, wobei die zusätzliche Funktion durch die Rotation der Steuerung (2) gewählt und deaktiviert werden kann.

3. Uhrwerk (1) nach Anspruch 1 oder 2, wobei die Stange (2) eine Aufzugswelle (2) ist, die derart angeordnet ist, dass sie kinematisch mit einer Triebfeder verbunden ist, um letztere neu zu montieren, wenn der Chronographen-Mechanismus nicht läuft, und aus dem Eingriff genommen zu werden, wenn der Chronographen-Mechanismus läuft.

4. Uhrwerk (1) nach einem der vorstehenden Ansprüche, wobei die zusätzliche Funktion ausschließlich dann gewählt werden kann, wenn der Chronographen-Mechanismus läuft.

5. Uhrwerk (1) nach dem vorstehenden Anspruch, umfassend eine Auswahlplatte (10) mit einer ersten Position, in der die Start-, Stopp- und Rückstellungsfunktionen des Chronographen aktiviert sind und die zusätzliche Funktion deaktiviert ist, und einer zweiten Position, in der die Start-, Stopp- und Rückstellungsfunktionen des Chronographen deaktiviert sind und die zusätzliche Funktion aktiviert ist, wobei die Auswahlplatte derart angeordnet ist, dass sie im Anschluss an eine Rotation der Steuerung (2) in einer ersten Richtung von ihrer ersten in ihre zweite Stellung übergeht, wenn der Chronograph läuft, und im Anschluss an eine Rotation der Steuerung (2) in einer zweiten, der ersten Richtung entgegengesetzten Richtung von der zweiten in die erste Stellung übergeht, wenn der Chronographen-Mechanismus läuft.

6. Uhrwerk (1) nach dem vorstehenden Anspruch, umfassend einen Hebel (26) zur Betätigung der zusätzlichen Funktion, der derart angeordnet ist, dass er mit der Steuerung (2) zusammenwirkt, wenn sich die auswahlplatte (10) in der zweiten Stellung befindet.

7. Uhrwerk (1) nach dem vorstehenden Anspruch, wobei der Hebel (26) zur Betätigung der zusätzlichen Funktion auf der Auswahlplatte (10) geschwenkt wird, wobei ein Ende (26a) des Hebels (26) derart ausgestaltet ist, dass es selektiv mit einem translatorisch mit der Steuerung (2) integrierten Element (7a) zusammenwirkt.

8. Uhrwerk (1) nach einem der Ansprüche 5 - 7, wobei die Auswahlplatte (10) derart angeordnet ist, dass sie durch eine Auswahlharke (16) gesteuert wird, die derart angeordnet ist, dass sie sich rotativ und translatorisch entlang einer Achse bewegt, die im Wesentlichen parallel zur Achse der Steuerung (2) verläuft, wobei die Auswahlharke (16) eine erste axiale Endstellung aufweist, in der die Auswahlharke nicht in ein Auswahlritzel (15) eingreift, das rotativ mit der Steuerung (2) integriert ist, und eine zweite Endstellung aufweist, in der die Auswahlharke (17) ins Auswahlritzel eingreift, wobei ein Schwenken der Auswahlharke (17) derart angeordnet ist, die Auswahlplatte (10) zwischen der ersten und zweiten Stellung übergeht, und wobei die Auswahlharke (17) derart angeordnet ist, dass sie von der ersten axialen Stellung in die zweite Endstellung übergeht, wenn der Chronographen-Mechanismus gestartet wird.

9. Uhrwerk (1) nach einem der vorstehenden Ansprüche, wobei der Auswahlzustand der zusätzlichen Funktion mittels einer Anzeige (33), z.B. einer Nadel oder Scheibe, angezeigt wird.

10. Uhrwerk (1) nach Anspruch 6 - 9, wobei die Stellung der Anzeige (33) mindestens teilweise durch die Stellung der Auswahlplatte (10) gesteuert wird.

11. Uhrwerk (1) nach Anspruch 10, wobei die Stellung der Anzeige (33) ferner mittels eines Säulenrades (3, 5), vorzugsweise eines Säulenrades (5) für Stunden, gesteuert wird.

12. Uhrwerk (1) nach einem der vorstehenden Ansprüche, wobei die zusätzliche Funktion eine Rücklauffunktion ist.

13. Uhrwerk (1) nach einem der Ansprüche 1 - 12, umfassend ein Säulenrad für Minuten und Sekunden (3), das auf einer ersten Seite des Uhrwerks, vorzugsweise uhrwerkseitig, angeordnet ist, und ein Säulenrad für Stunden, das auf einer zweiten Seite des Uhrwerks, vorzugsweise zifferblattseitig, angeordnet ist, wobei die Säulenräder (3, 5) geeignet sind, mittels der Steuerung (2) schrittweise geschwenkt zu werden.

14. Zeitmesser, umfassend ein Uhrwerk (1) nach einem der Ansprüche 1 - 13.

## Claims

1. A clockwork movement (1) comprising a chronograph mechanism having starting, stopping and resetting functions arranged to be controlled by a control organ (2), the chronograph mechanism further having an additional function, **characterized in that** said additional function is able to be selected, deselected, and controlled by a single control organ (2) made up of a single arbor (2) able to be moved axially and able to be rotated by a user.

2. The movement (1) according to the preceding claim, wherein said additional function is able to be selected and deselected through a rotation of said control organ (2).

3. The movement (1) according to claim 1 or 2, wherein the only arbor (2) is a winding arbor (2) arranged to be kinematically connected with a motor spring for winding of the latter when the chronograph mechanism is not running, and to be disengaged from said motor spring when the chronograph mechanism is running.

4. The movement (1) according to one of the preceding claims, wherein said additional function may be selected exclusively when the chronograph mechanism is running.

5. The movement (1) according to the preceding claim, comprising a selection plate (10) that has a first position, in which the starting, stopping and resetting functions of the chronograph are engaged and the additional function is disengaged, and a second position in which the starting, stopping and resetting functions of the chronograph are disengaged and the additional function is engaged, said selection plate being arranged in order to go from its first position to its second position following a rotation of the control organ (2) in a first direction when the chronograph mechanism is running, and to go from its second position to its first position following a rotation of the control organ (2) in a second direction opposite the first direction when the chronograph mechanism is running.

6. The movement (1) according to the preceding claim, comprising a lever (26) for actuating the additional function, which is arranged to cooperate with the control organ (2) when the selection plate (10) is in its second position.

7. The movement (1) according to the preceding claim, wherein said lever (26) for actuating the additional function is pivoted on the selection plate (10), one end (26a) of said lever (26) being configured to cooperate selectively with an element (7a) secured in translation with the control organ (2).

8. The movement (1) according to one of claims 5 to 7, wherein the selection plate (10) is arranged to be controlled by a selection rack (16) arranged to move in rotation and translation along an axis substantially parallel to the axis of the control organ (2), the selection rack (16) having a first extreme axial position in which the selection rack does not mesh with a selection pinion (15) secured in rotation with the control organ (2) and a second extreme position in which the selection rack (17) meshes with said selection pinion, pivoting of the selection rack (17) being arranged to cause said selection plate (10) to go between its first and second positions, and in which said selection rack (17) is arranged to go from its first extreme axial position to its second extreme position when said chronograph mechanism is started.

9. The movement (1) according to one of the preceding claims, wherein the selection state of said additional function is indicated using an indicator organ (33), such as a hand or a disc.

10. The movement (1) according to claims 6 and 9, wherein the position of said indicator organ (13) is controlled at least partially by the position of said selection plate (10).

11. The movement (1) according to claim 10, wherein the position of said indicator organ (33) is further controlled using a column wheel (3, 5), preferably an hours column wheel (5).

12. The movement (1) according to one of the preceding claims, wherein said additional function is a flyback function.

13. The movement (1) according to one of claims 1 to 12, comprising a minutes and seconds column wheel (3) located on a first side of the movement, preferably on the movement side, and an hours column wheel located on a second side of the movement, preferably on the dial side, said column wheels (3, 5) being suitable for being pivoted by pitches via the control organ (2).

14. A timepiece comprising a movement (1) according to one of claims 1 to 13.
